# EUROPÄISCHE PATENTSCHRIFT

(11) **EP 3 477 195 B1**
(45) Veröffentlichungstag und Bekanntmachung des Hinweises auf die Patenterteilung: **17.12.2025**
(21) Anmeldenummer: 18202275.6
(22) Anmeldetag: 24.10.2018
(51) Int. Cl.: F21V 31/00, F21S 8/00, F21S 8/06, F21V 17/10, F21V 21/005, F21S 4/20, F21S 4/28

(54) **LANGFELDLEUCHTE, INSBESONDERE LICHTBANDLEUCHTE, SOWIE DARAUS AUFGEBAUTES LICHTBAND**
ELONGATED LIGHTING DEVICE, IN PARTICULAR STRIP LIGHTING FIXTURE, AND LIGHT STRIP CONSTRUCTED THEREFROM
LAMPE AU NÉON, EN PARTICULIER UNE LAMPE À BANDE LUMINEUSE AINSI QUE BANDE LUMINEUSE CRÉÉE À PARTIR DE LADITE LAMPE

(30) Priorität: 24.10.2017 DE 102017124847
(43) Veröffentlichungstag der Anmeldung: 01.05.2019
(73) Patentinhaber: TRILUX GmbH & Co. KG, 59759 Arnsberg (DE)
(72) Erfinder: Ganzer, Bernd, 58675 Hemer (DE)
(74) Vertreter: Lippert Stachow Patentanwälte Rechtsanwälte

(56) Entgegenhaltungen:
- EP-A1- 2 743 577
- EP-A1- 2 868 964
- EP-A1- 2 918 393
- DE-A1- 102011 083 273
- DE-A1- 102016 112 247
- DE-U1- 202014 104 801
- DE-U1- 202016 000 122

## Beschreibung

Die Erfindung betrifft eine Langfeldleuchte, im Besonderen eine Lichtbandleuchte, ausgebildet zur lösbaren Verbindung mit einer mit einem Bauträger verbundenen Tragschiene zur Aufnahme und Führung einer Verdrahtung, insbesondere einer Durchgangsverdrahtung. Die Lichtbandleuchte umfasst einen mit der Tragschiene lösbar verbindbaren Geräteträger mit einer Geräteträgeroberseite ausgebildet zur Anordnung von elektrischen und/oder elektronischen Komponenten für die Lichtbandleuchte sowie einer Geräteträgerunterseite ausgebildet zur Anordnung eines LED-Leuchtmittels zur Erzeugung eines in einer Direktlichtrichtung strahlenden Lichtstroms, vorzugsweise auf der Geräteträgeroberseite angeordnete elektrische Komponenten, mindestens ein auf der Geräteträgerunterseite angeordnetes LED-Modul, eine in der Direktlichtrichtung vor dem mindestens einem LED-Modul angeordnete Optik ausgebildet zur Lichtlenkung des Lichtstroms zur Realisierung einer mit der Lichtbandleuchte umzusetzenden Sehaufgabe.

Offenbart ist ferner ein Herstellungsverfahren für eine Leuchte, insbesondere eine Langfeldleuchte, insbesondere ausgebildet als Lichtbandleuchte, umfassend zumindest als Leuchtenbauteile eine Optik, ein LED-Modul, einen Geräteträger und einen Treiber bestückt mit elektrischen und/oder elektronischen Leuchtenkomponenten , umfassend die folgenden Verfahrensschritte: Verbinden einer Optik mit mindestens einem LED-Modul in einer gewünschten optischen Sollposition, Verbinden des so gebildeten optischen Systems mit einem Geräteträger sowie Verbinden des Treibers mit dem Geräteträger.

Als Lichtbandleuchte ist eine selbstständige Leuchte zu verstehen, die also selbstständig funktionsfähig ist, also mit einer Versorgungsspannung zum Einzelbetrieb gespeist werden kann. Darüber hinaus besteht aber auch die Möglichkeit, mehrere Lichtbandleuchten zur Bildung eines sogenannten Lichtbandsystems miteinander zu verbinden, welches sich z.B. von einer Decke herabhängen oder an einer Decke über mehrere Meter erstrecken kann, wobei die einzelnen Lichtbandleuchten mit ihren jeweiligen Stirnseiten aneinander angrenzend unter einer Decke angeordnet sind. Ein derartiges Lichtbandsystem umfasst normalerweise eine durchgehende Tragschiene, wobei die einzelnen, aneinander gesetzten Bauteile der Tragschiene die Durchgangsverdrahtung für das Lichtbandsystem aufnehmen und vorzugsweise Stecker bzw. Kupplungen zur Verbindung der einzelnen Tragschienenelemente untereinander umfassen.

### Stand der Technik

Bestehende Lichtbandleuchten umfassen eine an einer Decke, einem Bauträger oder dergleichen befestigbare Tragschiene, die z.B. direkt mit der Decke verschraubt oder aber über Ketten oder Seile von der Decke abgehängt sein kann im Rahmen des Einbaus in eine abgehängte Decke. Die Tragschiene nimmt die Durchgangsverdrahtung auf, wird also mit der Versorgungsspannung verbunden. Die Tragschiene selbst ist üblicherweise als gekantetes Blechprofil ausgebildet, das eine im Wesentlichen kanal- oder rinnenförmige Geometrie aufweist, die in Einbaulage oben geschlossen ist und eine in Einbaulage untere Tragschienenöffnung aufweist. In diese Öffnung ist ein Geräteträger einsetzbar bzw. mit der Tragschiene verbindbar. Vorzugsweise sind an dem Geräteträger hierzu in bestimmten vordefinierten Abständen Haltefedern vorgesehen, welche den Geräteträger lösbar an der Tragschiene befestigten. Die üblicherweise aus gekanteten Blechprofilen bestehenden Tragschienen und der Geräteträger bilden im zusammengebauten Zustand eine geschlossene Geometrie, wobei üblicherweise die rinnenförmige Tragschiene in Einbaulage unterseitig durch den Geräteträger deckelartig verschlossen wird.

An dem im Wesentlichen flächigen Geräteträger sind vorzugsweise auf der Geräteträgeroberseite üblicherweise elektrische Leuchtenkomponenten angeordnet, wie z.B. Stecker, Anschlussklemmen, Verdrahtungen und ein Treiber, häufig auch als LED-Konverter (LEDC) oder Vorschaltgerät bezeichnet, zur Umwandlung des Netzstroms in ein für das jeweilige Leuchtmittel geeigneten Versorgungsstrom. An der Geräteträgerunterseite sind hingegen üblicherweise heute insbesondere als LED-Module (häufig auch abgekürzt als LEDM bezeichnet) ausgebildete Leuchtmittel befestigt und vor diesen wiederum eine Optik zur Lichtlenkung und Lichtbündelung eines von den LED-Modulen erzeugten Lichtstroms zur Realisierung einer definierten Sehaufgabe. Das LED-Modul und die Optik sind üblicherweise als Kunststoffteile ausgebildet.

Diese bekannte Ausbildung ermöglicht bereits eine sehr effiziente und anpassungsfähige Ausbildung von Lichtbandleuchten, hat aber wegen den unterschiedlichen Platinenstärken bzw. Stärken der LED-Module bzw. deren Trägerplatten auch gewisse Nachteile. Es kann leider nie ausgeschlossen werden, dass die Trägerplatten der LED-Module unterschiedliche Dicken, also Materialstärken ausweisen, was zu Problemen bei der Montage führen kann. Sind die LED-Module dicker als die für den Zusammenbau gedachte Normdicke, können seitlich zwischen dem Geräteträger und der Leuchtenabdeckung, welche die LED-Module in Einbaulage seitlich übergreift, Spalten auftreten, die zu Undichtigkeiten führen. Dieses ist insbesondere nachteilig bei Leuchten hoher Schutzart, die also luft- und feuchtigkeitsdicht ausgebildet sein müssen. Zur Umgehung dieses Problems wurde angedacht, das LED-Modul und die Optik nochmals in eine weitere diese beiden Bauteile in Einbaulage umschließende Kapsel einzufassen, die dann aber ein weiteres Bauteil darstellt, was mitunter unerwünscht ist. Zudem können in den Spalt Kleintiere, wie z.B. Fliegen eintreten. Ist die Platine des Moduls hingegen zu dünn, kann es beim Anziehen der Befestigungsschrauben zwischen Optik und LED-Modul zu Spannungen kommen, die die Lebensdauer der Bauteile negativ beeinflussen oder bei der Montage sogar zerstören. Unabhängig von dem Problem der unterschiedlichen Stärken der Trägerplatten der LED-Module ist die Fertigung von bestehenden Lichtbandleuchten relativ aufwendig, da die Bauteile bei der Montage mehrfach gewendet und gedreht werden müssen, was insbesondere bei einer automatisierten oder möglichst automatisierten Fertigung nicht unproblematisch ist.

Langgestreckte Leuchten sind beispielsweise aus DE 10 2016 112 247 A1, EP 2 868 964 A1, DE 10 2011 083 273 A1, DE 20 2016 000 122 U1, EP 2 918 393 A1, EP 2 743 577 A1 und DE 20 2014 104 801 U1 bekannt.

### Technisches Problem / Aufgabe

Ausgehend von diesem Stand der Technik liegt der Erfindung die Aufgabe zugrunde, diese Nachteile zumindest teilweise zu vermeiden und insbesondere eine Lichtbandleuchte vorzusehen, welche die schutzartkonforme Dichtigkeit auch dann aufweist, wenn unterschiedlich dicke bzw. starke LED-Module eingesetzt werden. Darüber hinaus soll die Lichtbandleuchte auch einfach zu fertigen sein, insbesondere im Rahmen einer automatisierten Fertigung.

### Erfindung

Erfindungsgemäß wird diese Aufgabe bei einer Lichtbandleuchte der eingangs genannten Art bereits durch die Merkmale des unabhängigen Vorrichtungsanspruchs gelöst.

Bei einer Lichtbandleuchte der eingangs genannten Art wird dieses insofern bereits dadurch gelöst, dass der Geräteträger und die Optik Kunststoff umfassen bzw. wesentlich daraus ausgebildet sind und an einer zwischen diesen beiden Bauteilen, also zwischen dem Geräteträger und der Optik vorgesehenen Verbindungsstelle eine stoffschlüssige Verbindung der beiden Bauteile realisiert ist, wobei der Treiber als gehäuseloser Treiber ausgebildet ist und lediglich eine Trägerplatte für seine elektrischen und/oder elektronischen Komponenten umfasst, wobei der Geräteträger ein Gehäuse für den Treiber ausbildet.

Bei einem vorteilhaften Herstellungsverfahren ist vorgesehen, dass die Leuchtenbauteile, wahlweise ausschließlich entlang einer Montagrichtung ohne Drehung in der Reihfolge zunächst Verbinden der Optik mit mindestens einem LED-Modul in einer gewünschten optischen Sollposition zur Bildung des optischen Systems, sodann Anordnen des Geräteträgers auf dem optischen System und sodann Anordnen des Treibers an dem Geräteträger. Die somit in der jeweiligen Sollposition angeordneten Leuchtenbauteile werden abschließend stoffschlüssig miteinander verbunden und in dieser Sollposition lagefixiert.

Die stoffschlüssige Verbindung kann in jeder zweckmäßigen ger Durchlaufzeiten bei der Fertigung hat sich das Ultraschallschweißen herausgestellt, weil hierbei für das Fügen bzw. die Fixierung der Leuchtenbauteile weniger als eine Sekunde benötigt wird. Dazu ist an der Fügestelle vorzugsweise zwischen den Fügepartnern an einer Seite ein sogenannter Energierichtungsgeber oder eine Schweißgeometrie mit einer Materialstärke von 2 - 4/10 mm vorgesehen, welche beim Schweißen die Verbindung realisiert. Dieses ermöglicht insofern erstmalig eine vollständig automatische Fertigung, wobei die einzelnen Bauteile von in Einbaulage unteren Bauteilen, insbesondere der Optik bzw. der Leuchtenabdeckung, ausschließlich entlang der Montagerichtung von unten nach oben miteinander verbunden werden, und zwar ohne dass die einzel Weise realisiert sein, z.B. durch Kleben, Verpilzen (Warmumform-Nieten oder Ultraschall-Nieten) oder Schmelzen. Als besonders vorteilhaft für die Realisierung besonders geringer Durchlaufzeiten bei der Fertigung hat sich das Ultraschallschweißen herausgestellt, weil hierbei für das Fügen bzw. die Fixierung der Leuchtenbauteile weniger als eine Sekunde benötigt wird. Dazu ist an der Fügestelle vorzugsweise zwischen den Fügepartnern an einer Seite ein sogenannter Energierichtungsgeber oder eine Schweißgeometrie mit einer Materialstärke von 2 - 4/10 mm vorgesehen, welche beim Schweißen die Verbindung realisiert. Dieses ermöglicht insofern erstmalig eine vollständig automatische Fertigung, wobei die einzelnen Bauteile von in Einbaulage unteren Bauteilen, insbesondere der Optik bzw. der Leuchtenabdeckung, ausschließlich entlang der Montagerichtung von unten nach oben miteinander verbunden werden, und zwar ohne dass die einzelnen Bauteile gedreht oder gewendet werden müssen. Die Leuchtenbauteile können somit in der Montagerichtung aufbauend aufeinander gesetzt und dann durch Ultraschallschweißen in der jeweiligen Sollposition ohne weitere Handhabung formschlüssig miteinander verbunden werden. Das beschriebene Herstellungsverfahren ermöglicht somit die Montage in einer einzigen Montagerichtung ohne Drehung oder andere und Handhabung der Lichtbandleuchte, beginnend von dem untersten Bauteil, insbesondere der Optik, zum obersten Bauteil, dem Geräteträger oder anderen Leuchtenbauteilen, z.B. der Trägerplatte, weshalb dieses Herstellungsverfahren besonders geeignet für die automatisierte Fertigung ist. Diese Montagerichtung erstreckt sich somit vorzugsweise von einer unteren als Referenzebene dienenden Montageebene in distaler Richtung nach oben.

Die Ausbildung des Geräteträgers aus Kunststoff- und dessen Verbindung mit anderen Leuchtenbauteilen mittels einer stoffschlüssigen Verbindung, insbesondere mittels Ultraschallschweißen, weist zahlreiche Vorteile auf. Offensichtlich kommt diese Ausgestaltung völlig ohne zusätzliches Dichtungsmaterial aus, so dass insofern auch keine Rillen oder Dichtungsnuten zur Aufnahme von Dichtungen vorgesehen werden müssen. Ferner erfüllen erfindungsgemäß ausgebildete Leuchten quasi inhärent immer eine hohe Schutzart von IP 65 und höher. Die Notwendigkeit von Verbindungsmittel wie Schrauben, Klemmen, Federn und dergleichen entfällt vollständig. Auch sind Verbindungsmittel nicht mehr sichtbar, was den ästhetischen Eindruck der Leuchte deutlich verbessern kann.

Insbesondere Polycarbonat bzw. PMMA haben sich als besonders zweckmäßige Kunststoffe für die Fertigung der Leuchtenbauteile erwiesen, da diese breits verfügbar, kostengünstig und einfach zu verarbeiten sind.

Bei einer Basisausführung kann der Geräteträger z.B. als umfänglich geschlossenes, im wesentlichen flächiges Rahmenelement ausgebildet sein, welches eine mittige, von dem Geräteträger gebildete Modul-Öffnung für die Aufnahme des mindestens eines LED-Moduls, vorzugsweise mehrerer in Leuchtenlängsrichtung stirnseitig aneinander angrenzend in die Modul-Öffnung einsetzbarer oder eingesetzter LED-Module aufweist.

Durch diese Ausgestaltung ist zum Beispiel auch möglich, unterschiedlich hohe bzw. LED-Module mit unterschiedlich hohen LED-Platinen in demselben Geräteträger einzusetzen oder aber oberhalb der LED-Module ein Kühlblech oder Kühlplatten anzuordnen, welche die Leistung der Leuchte deutlich verbessern. Jedenfalls ist durch diese Federelemente eine besonders einfache Montage im Rahmen der Erstmontage, aber auch eine Reparatur möglich, weil dieses das herausnehmen der LED-Module aus dem Leuchtengehäuse ohne vollständige Demontage ermöglicht.

Eine bevorzugte Ausführungsform sieht an dem Geräteträger vorgesehene, vorzugsweise brückenartig ausgebildete Federelemente vor, die sich in Einbaulage brückenartig und federnd über die Modulöffnung erstrecken und das oder die LED-Module in der optischen Sollposition lagefixieren, in welcher diese vorzugsweise entlang der Leuchtenlängsachse erstreckend lagefixierend in dieser optischen Sollposition positioniert ist. Diese Federelemente sind also ausgebildet, um entsprechend der Einbausituation das mindestens eine LED-Modul in der optischen Sollposition zu fixieren, dieses also in Einbaulage in die Sollposition zu drücken. Damit ist aber auch durch Ändern der Federelemente mit unterschiedlichen Federeigenschaften und Federwegen auch eine Umgestaltung der Leuchte für unterschiedliche Einbausituationen durch Verwendung unterschiedlicher LED-Module möglich.

Bevorzugt sind mehrere derartige Federelemente in definierten Abständen entlang der Geräteträgerlängsachse diese Modul-Öffnung überbrückend bzw. überspannend vorgesehen.

In einer Weiterentwicklung können diese Federelemente bzw. Federbrücken auch einrastbar an dem Geräteträger ausgebildet sein, sind also zur Nach- und Umrüstung ausgebildet.

Durch die entsprechende Ausgestaltung des Kunststoff-Geräteträgers können in diesen unterschiedliche Geometrien eingebaut sein, so auch z.B. Gehäusewände oder Gehäuseteile vorgesehen sein, welche elektrische Komponenten aufnehmen bzw. einschließen bzw. abgrenzen. Dieses erfolgt bevorzugt durch Kanalwände, die insbesondere mittig auf der Oberseite des Geräteträgers ausgebildet sind und welche zwischen sich einen Aufnahmeraum für elektronische Leuchtenkomponenten definieren können. Da elektrische Komponenten beim Herstellungsprozess in die Wände bzw. in den Geräteträger integriert werden können, ist die erfindungsgemäße Lösung auch MID-kompatibel, was natürlich wesentlich größere Freiheitsgrade ermöglicht als bei Geräteträgern aus Metall, wo dieses nicht möglich ist.

Durch das Verschweißen der Bauteile an den Fügestellen bzw. der Fügestelle insbesondere an der Fügestelle zwischen der Optik und dem Geräteträger existiert bei dem System darüber hinaus eine große Toleranz gegenüber unterschiedlichen Dicken der LED-Module, welche üblicherweise zwischen einer Dicke von 1 und 1,6 mm schwanken können.

Es ist somit auch möglich, dass der Geräteträger zunächst als Vorprodukt aus verschiedenen Geräteträgerkomponenten zusammengesetzt und diese miteinander verbunden werden, dieser modulare Geräteträger sodann auf die Leuchtenabdeckung aufgesetzt wird und die Bauteile stoffschlüssig miteinander verbunden werden oder aber alle Komponenten getrennt miteinander verbunden werden und in der jeweiligen Sollposition dann stoffschlüssig in der Sollposition unverlierbar miteinander verbunden werden.

Der erfindungsgemäße Geräteträger kann somit auch wesentlich komplexere Geometrien als ein aus Blech gekantetes Bauteil wie beim Stand der Technik aufweisen. Damit können zudem Befestigungselemente, wie Rastleisten oder Eingriffsleisten oder auch Gehäuse zur Aufnahme elektrischer Komponenten in oder an dem Geräteträger integriert werden.

Vorzugsweise definiert der Geräteträger an einem in Einbaulage unteren Ende eine zumindest teilweise flächige Montage- bzw. Befestigungsebene ausgebildet zur Anordnung des mindestens einen LED-Moduls evtl. Reflektoren oder einer Optik in der optischen Sollposition. An dieser Montageebene können nun sowohl nach oben und nach unten erstreckend Strukturen vorgesehen, insbesondre einstückig angeformt sein, z.B. sich vorzugsweise quer erstreckend zur Montageebene ein Kanal oder eine Versteifungsstruktur.

Die Versteifungsstruktur kann z.B. eine oder mehrere Versteifungsleisten bzw. Versteifungsrippen umfassen, die z.B. stegartig an dem Geräteträger ausgebildet sind.

Ausführungsformen sehen vor, dass die Höhe der Versteifungsstruktur zur Breite des Geräteträgers von Außenrand zu Außenrand 1:2 bis 1:4 beträgt.

Diese Versteifungsleisten sind vorzugsweise als sich in Geräteträgerlängsrichtung erstreckende Längsleisten zur Erhöhung der Längssteifigkeit ausgebildet. An den Stirnenden können diese Längsleisten über Querleisten verbunden sein, besonders bevorzugt zur Bildung eines umfänglich geschlossenen Versteifungsrahmens, was eine besonders hohe Stabilität verleiht.

Bevorzugt erstreckt sich die Versteifungsstruktur auf der Oberseite des Geräteträgers im Wesentlichen quer erstreckend zur Montageebene des Geräteträgers. Die Versteifungsstruktur ist ferner bevorzugt einstückig an dem Geräteträger angeformt.

An der Versteifungsstruktur können zudem Befestigungsmittel ausgebildet sein, insbesondere Rastmittel zur lösbaren Verbindung mit einem Fügepartner, z.B. der Tragschiene.

Der Geräteträger kann zudem insbesondere an seiner Geräteträgerunterseite angeformte Reflektorflächen umfassen, z.B. gekrümmte oder geneigte Reflektorflächen oder auch eine Teilreflektorfläche, welche das LED-Modul seitlich einfassen. Vorzugsweise sind diese auf der Geräteträgerunterseite ausgeformt. Vorzugsweise sind diese Reflektorflächen als aus der Montageebene des Geräteträgers herausragende Reflektorflächen ausgebildet, insbesondere als zur optischen Mitte eines daneben angeordneten LED-Moduls hin geneigte Reflektorflächen, deren Höhe von der sich entlang der Leuchtenlängsachse erstreckenden optischen Längsachse in der Höhe nach außen ansteigt.

Der Geräteträger selbst kann aber auch modular aufgebaut sein und mehrere miteinander verbindbare bzw. verbundene Geräteträgermodule umfassen. Er kann z.B. nur zwei stirnseitig an einer Fügestelle aneinander angrenzende Stirn- oder Endmodule umfassen. Bedarfsgerecht können zwischen die Endmodule aber auch Verlängerungsmodule angeordnet werden, womit Geräteträger beliebiger Längen kundenindividuell erstellt werden können. Dieses reduziert die Lagerhaltungskosten für verschiedene Varianten, weil nunmehr Geräteträger bedarfsgerecht aus Endmodulen und Verlängerungsmodulen bedarfsgerecht zusammengesetzt werden können. Vorzugsweise sind die Verbindungs- bzw. Fügestellen zwischen den Modulen nach Art einer Gehrung ausgebildet, jedoch nicht an einer Ecke, sondern mit einer Überlappung in Leuchtenlängsrichtung, wobei die Überlappung in dieser Richtung vom Geräteträgerunterende bis zum Geräteträgeroberende zunimmt, das eine Modul also mit einer Schräge an der Fügestelle auf einer komplementären Schräge des Fügepartners so aufliegt, dass eine geschlossene einheitlich wirkende Struktur entsteht.

Ausführungsformen sehen an dem Geräteträger eine Modulöffnung zum aufnehmenden Einsatz des mindestens einen LED-Moduls in der optischen Sollposition vor. Bevorzugt ist diese Modulöffnung mittig in Längserstreckungsrichtung in dem Geräteträger ausgebildet, so dass ein oder mehrere LED-Module mit ihren stirnseitigen Kopfenden angrenzend aneinander in die Modulöffnung angeordnet werden können. Somit können eine oder mehrere LED-Module in diese Modulöffnung eingesetzt oder auf diese aufgesetzt werden und in der Modul-Aufnahme an dem Geräteträger lagefixiert werden.

Eine besonders stabile Ausführungsform sieht vor, dass der Geräteträger mit seiner Montageebene die mittige Modulöffnung rahmenartig umschließt. In oder an diese Modulöffnung ist das mindestens eine LED-Modul sowohl von der Geräteträgerunterseite als auch von der Geräteträgeroberseite einsetzbar.

An den Fügepartnern, insbesondere an dem Geräteträger können die Modulöffnung überbrückende bzw. überspannende Fixierelemente für die LED-Module ausgebildet sein, z.B. ausgebildet als eine oder mehrere in Leuchtenlängsrichtung beabstandet angeordnete elastische Haltefedern.

Eine andere Ausführungsform sieht vor, dass diese Modulöffnung zusätzlich oberseitig von einem Steg brückenartig überbrückt ist zur Bildung eines Modulkanals, in den das mindestens eine LED-Modul von unten und oben einsetzbar ist.

Innenseitig an diesem Modulkanal können nun Strukturen ausgebildet sein, wie z.B. einer oder mehrere Absätze, in denen die LED Module und Zusatzkomponenten in verschiedenen Positionen einsetzbar sind.

Vorzugsweise umfasst der Modulkanal an den Seitenwänden eine oder mehrere Stufen, um mindestens einen Anlagerand oder Anlageabsatz für das mindestens eine LED-Modul in dem Modul-Kanal mit einem noch darüber angeordneten Freiraum zur Aufnahme weiterer Komponenten zu bilden. Beispielsweise kann zur Leistungssteigerung bzw. besseren Wärmeabfuhr oberhalb des mindestens einen LED-Moduls in dem Modul-Kanal ein leistungssteigerndes Kühlblech bzw. Zusatzkühlblech angeordnet sein.

Der Modulkanal kann somit als LED-Rinne ausgebildet sein, also als eine rinnenförmige, geschlossene Vertiefung ausgebildet sein, in welche ein oder mehrere LED-Module in der optischen Sollposition aufnehmend einsetzbar sind, vorzugsweise in Längsrichtung stirnseitig aneinander angrenzend zur Bildung längerer Langfeldleuchten.

Der Leuchtenaufbau lässt sich weiter dadurch vereinfachen, indem an dem Geräteträger ein Kanal oder Aufnahmeraum oder Gehäuseteile ausgebildet sind, die zudem in den unterschiedlichen Geräteträgermodulen unterschiedlich ausgebildet sein können.

Eine bevorzugte Ausführungsform sieht beispielsweise in den Stirn- oder Endmodulen sich parallel gegenüber erstreckende Wände zur Bildung eines oberseitig auf der Montageebene ausgebildeten Kanals vor, die auch höher ausgebildet sein können als z.B. in den vorzugsweise mittig angeordneten Verlängerungsmodulen. Dieser Kanal kann insbesondere zur Aufnahme der elektrischen bzw. elektronischen Leuchtenkomponenten dienen, aber auch anderer Bauteile dienen. Erfindungsgemäß bildet der Geräteträger bzw. die Wände des Kanals das Gehäuse für die Aufnahme von elektrischen und/oder elektronischen Komponenten des Treibers. Somit muss für den Treiber, häufig auch als LED-Konverter (LEDC) oder Vorschaltgerät bezeichnet, kein eigenes Gehäuse mehr vorgesehen sein, sondern muss vielmehr durch die erfindungsgemäße Ausgestaltung des Geräteträgers nur noch eine plattenförmige und als Trägerelement für die elektrischen und/oder elektronischen Komponenten ausgebildete Trägerplatte aufweisen, auf welcher vorzugsweise die elektrischen Komponenten vormontiert sind. Bei der Montage kann nunmehr diese Trägerplatte auf den Geräteträger bzw. in den Kanal aufgesetzt und ebenfalls stoffschlüssig mit diesem verbunden werden, und zwar wiederum ohne Drehung der Bauteile. Somit kann auch die mit elektrischen Komponenten bestückte Trägerplatte in der Montagerichtung auf den Geräteträger aufgesetzt und in der Sollposition formschlüssig mit dem Geräteträger verbunden werden, insbesondere wieder durch Ultraschallschweißen.

Die gehäuselose Ausbildung des Treibers lediglich mit einer Trägerplatte ermöglicht eine kompaktere Ausgestaltung als bei bekannten Treibern, die üblicherweise ein metallisches Gehäuse aufweisen. Gemäß den gängigen Normen müssen Leiterplatten und elektrische Komponenten innerhalb des Treibers nämlich gewisse Mindestabstände von dem metallischen Gehäuse aufweisen. Dieses ist bei der erfindungsgemäßen Ausgestaltung aus Kunststoff nicht mehr erforderlich, so dass insgesamt weniger Bauraum für den Treiber benötigt wird, dieser also kompakter werden kann, jedenfalls aber in den Geräteträger integriert sein kann, wobei der Geräteträger dann vorzugsweise das Gehäuse für den Treiber bildet, was besonders durch einen Kanal oder eine Rinne erfolgt. Damit sind Luft -und Kriechstrecken wesentlich geringer und unkritischer als bei Blechgeräteträgern
Für die Realisierung einer möglichst werkzeuglosen Montage kann der Geräteträger Steckkontakte zur Realisierung der Primärkontaktierung (Verbindung der Eingangsseite des LEDC mit dem Leitungsnetz) und/oder der Sekundärkontaktierung (Verbindung der Ausgangsseite des LEDC mit dem mindestens einen LED-Modul (LEDM)) umfassen.

Beispielsweise können die Steckkontakte auf der Trägerplatte z.B. auf einer in Einbaulage nach oben gerichteten Trägerplattenoberseite einen Primärkontakt für die Primärkontaktierung und auf einer in Einbaulage nach unten gerichteten Geräteträgerunterseite einen Sekundärkontakt für die Sekundärkontaktierung umfassen.

Sowohl der Primärkontakt als auch der Sekundärkontakt umfassen bevorzugt einen oder mehrere Kontaktstifte, welche ausgebildet sind, in Einbaulage mit dem elektrischen Fügepartner eine elektrische Verbindung zu verwirklichen. Dieser elektrische Fügepartner kann z.B. als Stromschiene mit einer oder mehreren Leitungen (z.B. 7) ausgebildet sein. Der Primärkontakt kann z.B. mehrere Primärfinger umfassen, die in Einbaulage in korrespondierende Leitungen in eine in der Tragschiene angeordnete Stromschiene einsteckbar sind.

Auch die Sekundärkontakte können als Kontaktstifte ausgebildet sein, welche beabstandet voneinander von der Trägerplatte nach unten ragen und in Einbaulage in Klemmen der LED-Module eingreifen, um diese elektrisch mit dem von dem LEDM erzeugten Nutzstrom zu versorgen.

Eine besonders sichere Ausgestaltung umfasst an dem Geräteträger ausgebildete Kontaktführungen, welche diese Kontaktstifte z.B. vollumfänglich umschließen und somit elektrisch absichern.

Somit kann durch die Trägerplatte im Rahmen einer Durchsteckmontage sogleich die Sekundärkontaktierung bei der Montage realisiert werden, ohne dass eine weitere Verdrahtung erforderlich ist.

Ausführungsformen sehen an dem Geräteträger vorgesehene bzw. integrierte Befestigungsmittel vor. Diese können z.B. Federn umfassen, welche einen Aufnahmebereich überspannen. Wird z.B. ein LED-Modul in diesen Aufnahmebereich eingesetzt, drücken diese Federn z.B. das LED-Modul gegen Anpressflächen des Aufnahmebereichs.

Bei anderen Ausführungsformen umfassen die Befestigungsmittel mindestens eine Rast-, Halte- oder Clipleiste zur Verbindung des Geräteträgers mit anderen Fügepartnern, z.B. mit der Tragschiene.

Bevorzugt sind seitlich an dem Geräteträger in Leuchtenlängsrichtung erstreckende Clipleisten vorgesehen, welche einen komplementär zu einem Fügepartner ausgebildeten Rastrand aufweisen, der mit einem Fügepartner, z.B. einer Tragschiene, rastend und lösbar verbindbar ist.

Die elektrische Verbindung zwischen zwei vorzugsweise stirnseitig aneinander angrenzenden Geräteträgermodulen eines Geräteträgers zur Bildung eines elektrisch durchgängigen Geräteträgers wird bei der bevorzugten Ausführungsform durch Steckbrücken bewerkstelligt, welche in das jeweilige Bauteil ragende Leiterstifte umfassen, die an der Stoßstelle aus dem Material hervorragen und mit einer Brücke die Stoßstelle übergreifend miteinander elektrisch verbunden werden.

Andere Ausführungsformen sehen an dem Geräteträger eine Versteifungsstruktur vor, welche vorzugsweise einstückig an den Geräteträger angeformt ist. Die Versteifungsstruktur kann z.B. sich im Wesentlichen quer zur unteren, sich in Einbaulage insbesondere horizontal erstreckenden Lichtaustrittsfläche erstreckende Versteifungsleisten aufweisen, die eine Höhe von 1 bis 60 Millimeter aufweisen können und somit die erforderliche Längssteifigkeit der Leuchte alleine durch den Geräteträger realisieren können.

Vorzugsweise ist diese Versteifungsstruktur am Außenrand des Geräteträgers ausgebildet und besonders bevorzugt ausgebildet als die Biegesteifigkeit des Geräteträgers erhöhender Versteifungsrahmen, insbesondere ausgebildet am Außenrand der Hauptebene des im Wesentlichen flächigen Geräteträgers.

Die Verbindungsmittel zur Verbindung des Geräteträgers mit der Tragschiene oder anderen Leuchtenkomponenten können an der Versteifungsstruktur ausgebildet sein, z.B. in Form einer Raststruktur bzw. des Teils einer Raststruktur zur Verbindung mit einem komplementär ausgebildeten Fügepartner, z.B. umfassend eine Kante oder einen Vorsprung, welcher in Einbaulage lösbar mit dem komplementär ausgebildeten Fügepartner verbindbar ist, z.B. mittels Einrasten.

Vorzugsweise ist die Länge der Geräteträger auf die Länge der verwendeten LED-Module angepasst, so dass an einem Geräteträger ein LED-Modul oder eine bestimmte Anzahl von LED-Modulen befestigt sein können. Zur Erzielung einer besonders hohen Modularität ist es aber ebenfalls möglich, dass sich ein LED-Modul über zwei miteinander verbundene Geräteträger bzw. Geräteträger-Module erstreckt.

Es liegt im Rahmen der Erfindung, anstelle oder zusätzlich zu dem mindestens einen LED-Modul ein Sensor-Modul für die Lichtsteuerung vorzusehen, das vorzugsweise baugleich mit dem LED-Modul ist, so dass LED-Module und Sensor-Module beliebig kombinier- und austauschbar sind.

Offenbart ist ferner ein optisches System zur Verwendung in einer Leuchte, insbesondere einer Langfeldleuchte, vorzugsweise ausgebildet als Lichtbandleuchte mit einem Geräteträger oder einem Leuchtengehäuse ausgebildet zur Anordnung von elektrischen Leuchtenkomponenten sowie einem als LED-Modul ausgebildetem Leuchtmittel zur Erzeugung eines in einer Direktlichtrichtung strahlenden Lichtstroms sowie einer in der Direktlichtrichtung vor dem LED-Modul angeordneten Optik zur Erzeugung einer gewünschten Lichtverteilungskurve zur Ausleuchtung einer Sehaufgabe.

Bei derartigen Leuchten ist es beim Stand der Technik erforderlich, für die Realisierung einer geänderten Lichtverteilungskurve, z.B. zur Anpassung an eine geänderte Sehaufgabe, z.B. zur Änderung von einem stark gebündelten Direktlicht auf ein eher breiter strahlendes Licht, z.B. zur Beleuchtung einer Verkaufsfläche, unterschiedliche Optiken für diese unterschiedlichen Sehaufgaben und gewünschten Lichtverteilungskurven einzubauen. Dieses bedingt eine hohe Variantenzahl der Optiken und kann mitunter relativ kompliziert sein.

Offenbart ist somit eine weiteres technisches Problem, und zwar völlig getrennt von dem ersten technischen Problem, diese Nachteile zumindest teilweise zu vermeiden und eine Leuchte, insbesondere eine Lichtbandleuchte vorzusehen, deren Leuchtencharakteristik, also Lichtverteilungskurve (LVK) einfach zu verändern ist.

Als Lösung dieses zweiten technischen Problems und zur Reduzierung der Variantenzahl ist offenbart, dass zwischen einem als LED-Modul ausgebildeten Leuchtmittel zur Erzeugung eines in einer Direktlichtrichtung abstrahlenden Lichtstroms sowie einem vor diesem Leuchtmittel in der Direktlichtrichtung angeordneten Optik Distanzhalter ausgebildet sind, welche durch die Drehung der Optik in mindestens zwei verschiedene Einbaulagen, diese Distanzhalter so distanzierend mit den LED-Modulen zusammenwirken, dass das mindestens eine LED-Module in einer ersten Ersteinbaulage eine erste Distanz zu der Optik einnimmt, und in einer zweiten, von der ersten Ersteinbaulage verschiedenen Zweiteinbaulage eine von der ersten Distanz unterschiedliche zweite Distanz einnimmt. Bevorzugt ist die erste Distanz kleiner als die zweite Distanz.

An den oberen also distalen Enden der Distanzhalter sind vorzugsweise mindestens zwei unterschiedlich große Auflager ausgebildet, die in der jeweiligen Einbaulage mit korrespondieren Ausnehmungen des Fügepartners zusammenwirken, und zwar so, dass der Einbau des Fügepartners nur in der jeweiligen der jeweiligen Ausrichtung entsprechenden optischen Sollposition möglich ist. Dieses kann z.B. durch Ausbildung eines unteren, proximaler gelegenen, breiteren Erstauflagers sowie eines gegenüber diesem Erstlauflager distal nach oben versetzten und gegenüber dem Erstauflager zudem kleineren Zweitauflagers erfolgen.

Der korrespondierend ausgebildete Fügepartner des optischen Systems, vorzugsweise das mindestens eine LED-Modul, weisen mit den Erst- oder Zweitauflagern korrespondierende und versetzt zueinander an dem LED-Modul ausgebildete Erst- und Zweitausnehmungen auf, wobei die Erstausnehmungen zur korrespondierenden Paarung mit den größeren Erstauflagern verhältnismäßig größer ausgebildet sind als die zu den Zweitauflagern korrespondierenden Zweitausnehmungen. Damit wird realisiert, dass die größeren Erstausnehmungen in der Erstausrichtung der LED-Module nur auf den breiteren Erstauflagern aufliegen können, womit das jeweilige LED-Modul tiefer gelegen und näher im Verhältnis zur Optik angeordnet ist, wohingegen in der vorzugsweise um 180 Grad zur Erstausrichtung gedrehten Zweitausrichtung nur die kleineren Zweitausnehmungen auf den kleineren Zweitauflagern aufliegen, so dass die LED-Module im Verhältnis zur Erstausrichtung höher liegen.

Somit können durch einfache Drehung der LED-Module um den mittleren Drehpunkt mit demselben optischen System umfassend Optik und mindestens ein LED-Modul zwei unterschiedliche optische Systeme realisiert werden. Vorzugsweise beträgt der Höhenunterschied zwischen der Erst- und Zweitausrichtung eines LED-Moduls im Verhältnis zur Optik im Bereich von 0,3 bis 2 mm, besonders bevorzugt 0,7 mm.

Die vorzugsweise stabförmig ausgebildeten Distanzhalter weisen ein proximales Befestigungsende auf, mit welchem diese mit einem der Bauteil des optischen Systems, also mit dem Geräteträger oder der Optik, verbunden sind und erstrecken sich zunächst von dem jeweiligen Befestigungsende distal bis zu dem Erstauflager und sodann unter geometrischer Verkleinerung weiter bis zu dem kleineren Zweitauflager und ggf. nochmals geometrisch verkleinert zur Bildung einer Zentrierung.

Zur Reduzierung von optischen Störeinflüssen ist es zweckmäßig, jeweils zwei Distanzhalter in Leuchtenquerrichtung zueinander beabstandet vorzugsweise auf gleicher Höhe entlang der Leuchtenlängsachse zur Bildung von Distanzhalterpaaren anzuordnen. Von diesen Distanzhalterpaaren sind mehrere entlang der Leuchtenlängsachse vorgesehen, die vorzugsweise äquidistant zueinander beabstandet sind. Es sei angemerkt, dass die Distanzhalter nicht notwendigerweise in Leuchtenquerrichtung gegenüberliegend auf gleicher Höhe in Leuchtenlängsrichtung angeordnet sein müssen. Vorzugsweise sind die Distanzhalter beidseitig von einem auf der optischen Leuchtenlängsachse angeordneten LED-Modul vorgesehen, und zwar besonders bevorzugt paarweise dieses LED-Modul seitlich einfassend.

Ausführungsform sehen die Anordnung der Distanzhalter beabstandet zueinander in Leuchtenlängsrichtung vor, um optische Störeinflüsse zu vermeiden. Besonders bevorzugt sind die Distanzhalter an der insbesondere aus einem durchsichtigen Kunststoff bestehenden Leuchtenabdeckung innenseitig angeformt, ragen also innenseitig von der Leuchtenabdeckung hervor. Fertigungstechnisch ist es vorteilhaft, wenn die Distanzhalter einstückig an der Optikkomponente angeformt sind. Bevorzugt sind die Montagepositionen um 180 Grad im Verhältnis zueinander versetzt, so dass die Optik in den beiden Einbaupositionen also um 180 Grad zueinander gedreht ist. Damit lassen sich grundsätzlich zwei unterschiedliche Lichtverteilungskurven mit der identischen Optik realisieren. Mögliche Kombinationen sind z.B. DA Narrow - DA Wide; Asymetric Narrow - Asymetric Wide; Narrow - Very Narrow.

Für den Fachmann versteht sich, dass die erfindungsgemäße Ausbildung nicht auf Langfeldleuchten und Lichtbandleuchten beschränkt ist, sondern für die einfache Fertigung von allen Leuchten einsetzbar ist.

In der folgenden ausführlichen Beschreibung wird auf die beigefügten Zeichnungen Bezug genommen, die Teil dieser bilden und in denen zur Veranschaulichung eine spezifische Ausführungsform gezeigt ist, in der die Erfindung ausgeübt werden kann. In dieser Hinsicht wird Richtungsterminologie wie "oben", "unten", "vorne", "hinten", "vorderes", "hinteres" usw. in Bezug auf die Orientierung der beschriebenen Figur(en) verwendet. Da Komponenten von Ausführungsformen in einer Anzahl verschiedener Orientierung positioniert werden können, dient die Richtungsterminologie nur der Veranschaulichung und ist auf keinerlei Weise einschränkend zu verstehen. Es versteht sich, dass andere Ausführungsformen benutzt und strukturelle oder logische Änderungen vorgenommen werden können, ohne vom Schutzumfang der vorliegenden Erfindung abzuweichen. Die im Rahmen dieser Beschreibung verwendeten Begriffe "verbunden", "angeschlossen" sowie "integriert" sind im Sinne einer direkten als auch einer indirekten Verbindung zu verstehen, eines direkten und indirekten Anschlusses sowie einer direkten oder indirekten Integration. Die Darstellungen in den Figuren sind im Wesentlichen maßstäblich. Zur Veranschaulichung sind Details und bestimmte Bereiche für den Fachmann erkennbar übertrieben dargestellt.

Darüber hinaus können die Zeichnungen plakativ vereinfacht sein und enthalten nicht jedes bei der praktischen Ausführungsform gegebenenfalls vorhandene Detail. Es zeigen:
- Figur 1: eine isometrische Ansicht von unten einer erfindungsgemäßen Lichtbandleuchte;
- Figur 2: eine perspektivische Draufsicht der Lichtbandleuchte gemäß Figur 1;
- Figur 3: einen Querschnitt entlang der Linie III-III gemäß Figur 1;
- Figur 4: einen Querschnitt entlang der Linie IV-IV gemäß Figur 1
- Figur 5: einen vergrößerten isometrische Stirnschnitt des Endmoduls gemäß Figur 3;
- Figur 6: eine isometrische Draufsicht eines als Verlängerungsmodul ausgebildeten Geräteträgers;
- Figur 7: eine isometrische Draufsicht eines als Basismodul ausgebildeten Geräteträgers;
- Figur 8: eine vergrößerte isometrische Draufsicht eines Stirnendes eines Geräteträgers mit Verbindungskontakten;
- Figur 9: eine vergrößerte isometrische Draufsicht zweier stirnseitig elektrisch verbundener Geräteträgermodule
- Figur 10: eine isometrische Draufsicht eines modular aufgebauten Geräteträgers hoher Schutzart mit einer umspritzten und somit geschlossenen elektronischen Brücke;
- Figur 11: der Ablauf eines Herstellungsverfahrens für eine Leuchte, insbesondere eine Lichtbandleuchte;
- Figur 12: ein vergrößerter isometrischer Querschnitt durch eine erfindungsgemäße Lichtbandleuchte mit einem LED-Modul in einer oberen Montageposition;
- Figur 13: der vergrößerte isometrische Querschnitt gemäß Figur 12 mit einem über dem angeordneten Kühlblech LED-Modul in der einer zweiten gegenüber der in Figur 12 abgesenkten Montageposition; und
- Figur 14: der vergrößerte isometrische Querschnitt gemäß Figur 12 mit einem LED-Modul in einer abgesenkten Position ohne Kühlblech;

Figur 1 zeigt eine isometrische Längsansicht einer erfindungsgemäßen Lichtbandleuchte 2 von unten, vorliegend aufgebaut aus vier Lichtbandmodulen 4, 6, 8, 10, die jeweils eine rechteckige, kastenartige Geometrie aufweisen und mit ihren innen, aneinander angrenzenden Stirnseiten stirnseitig miteinander befestigt sind zur Bildung der sich in Längsrichtung erstreckenden Lichtbandleuchte mit einer Länge von etwa 1,5 m.

Die Lichtbandmodule 4, 6, 8, 10 sind genauer in der isometrischen Draufsicht der Lichtbandleuchte 2 gemäß Figur 2 zu erkennen. Demnach umfasst die Lichtbandleuchte 2 an den Stirnenden Endmodule 4, 6 und zwischen den Stirnenden angeordnetes und etwa doppelt so langes Verlängerungsmodul 8.

Figur 3 zeigt einen vergrößerten Querschnitt durch das vorderseitige Endmodul 4 entlang der Linie III-III gemäß Figur 2. Das Endmodul besteht aus einem als Kunststoff- Spritzgussteil ausgebildeten Geräteträger 12, der an seinem unteren Ende eine Hauptebene bzw. Montageebene definiert, welche primär ausgebildet ist zur Befestigung bzw. Montage von LED-Modulen 14, die sich entlang der Mitte des Geräteträgers 12 entlang dessen gesamter Länge erstrecken. Hierzu ist mittig in dem Geräteträger 12 ein zweistufig ausgebildeter Modul-Kanal 12.1 vorgesehen, der geschlossen ist, zumindest in den Endmodulen 4, 6. Dieser Modul-Kanal 12.1 ist geometrisch angepasst an die Größe des aufgenommenen LED-Moduls 14, so dass das LED-Modul 14 also mit seiner LED-Platine bzw. Trägerplatte in den Modul-Kanal 12.1 einsetzbar ist, so dass das LED-Modul 14 etwa zur Hälfte in diesem Modul-Kanal 12.1 aufgenommen ist. Der Modul-Kanal 12.1 kann also durch entsprechende Ausbildung die Bauhöhe reduzieren helfen, weil das LED-Modul 14 nicht mehr flächig auf einem Metallgeräteträger aufgeschraubt sein muss, sondern nunmehr in den Geräteträger 12 aufgenommen werden kann.

Auf der Oberseite der Hauptebene des Geräteträgers 12 ist im Bereich des Außenrandes ein umlaufend geschlossener Versteifungrahmen 12.2 ausgebildet und seitlich versetzt nach außen von dem mittigen Modul-Kanal 12.1 sind zwei sich ebenfalls quer zur Horizontalebene 12.5 parallel zueinander erstreckende Kanalwände 12.3, 12.4 angeformt, welche etwas stärker als der Versteifungsrahmen 12.2 ausgebildet sind, etwa um das Gleiche nach innen versetzt sind, aber zusammen mit dem Versteifungsrahmen die Längssteifigkeit des Geräteträgers 12 wesentlich definieren und somit die Hauptebene bzw. Horizontalebene 12.5 insgesamt filigraner gestalten lassen.

Die Höhe des Versteifungsrahmens 12.2 beträgt bei dieser Ausführungsform etwas mehr als ein Drittel der Breite des Geräteträgers, also der Länge der Horizontalebene 12.5 von Außenkante zu Außenkante.

Auf der Oberseite der Kanalwände 12.3, 12.4 ist eine Trägerplatte 16 aufgesetzt, die an ihrer Unterseite verschiedene elektrische Komponenten, wie ein Betriebsgerät aufweist, welche somit in den durch die beiden Kanalwände 12.3, 12.4 gebildeten Kanal ragen, so dass dieser Kanal das Gehäuse für diese elektrischen Komponenten darstellt. Die Trägerplatte 16 ist ebenfalls stoffschlüssig mit den oberen Enden der Kanalwände 12.3, 12.4 verbunden, insbesondere durch Ultraschallschweißen.

Auf der Unterseite der Horizontalebene 12.5 des Geräteträgers 12 ist an dem Außenrand wiederum stoffschlüssig eine lichtdurchlässige Optik 18 befestigt, die mit ihren äußeren Rändern mit dem Außenrand des Geräteträgers 12 bzw. dessen Horizontalebene 12.5 abschließt und sich dann nach unten leicht nach innen verjüngend bis zur unteren Lichtaustrittsfläche 18.1 erstreckt, die in der Mitte mit einer an den jeweiligen Anwendungsfall angepassten Kollimatorlinse 18.2 ausgebildet ist, welche das von den auf dem LED-Modul 14 angeordneten LEDs bündelt bzw. lenkt.

Figur 4 zeigt hingegen einen Querschnitt durch das Ende des Endmoduls 4 entlang der Linie IV-VI gemäß Figur 2, also dort, wo es an das Verlängerungsmodul 8 angrenzt. An dieser Stelle weist die Oberseite des Modul-Kanals 12.1 einstückig angeformt und beabstandet zueinander zwei hohlzylindrische Kontaktführungen 12.6, 12.7 auf, welche zur umschließenden Aufnahme von Kontaktstiften dienen, welche die Sekundärkontaktierung der Stromversorgung des LED-Modul 14 verwirklichen. An dem oder den LED-Modulen 14 sind entsprechend positioniert Kontaktklemmen 14.1, 14.2 vorgesehen, in welche die an der Trägerplatte 16 nach unten ragende und als Sekundärkontakt fungierenden Kontaktstifte 16.1, 16.2 einsteckbar sind. Diese Kontaktstifte 16.1, 16.2. werden im Rahmen der Durchsteckmontage einfach durch die Kontaktführungen 12.6, 12.7 geführt eingesteckt in die Kontaktklemmen 14.1,14.2 zur Realisierung der elektrischen Verbindung des LEDC mit dem LEDM.

Wie aus dem isometrischen Längsschnitt gemäß Figur 5 ersichtlich, ist als Kontaktelement zur Realisierung des Primärkontakts des LEDM mit der Netzspannung auf der Oberseite der Trägerplatte 16 ein kammartig ausgebildeter Kontaktkamm 16.3 angeordnet, welcher in Einbaulage mit den einzelnen Fingern des Kontaktkamms in einzelne Leitungen einer Stromschiene eingreift, die z.B. angeordnet ist in der Tragschiene oberhalb des Geräteträgers 12.

Als Befestigungsmittel umfasst der Geräteträger 12 eine außenseitig an dem Versteifungsrahmen 12.2 ausgebildete Clipbefestigung, welche durch ein oberseitig an dem Versteifungsrahmen 12.2 ausgebildeten Winkelabsatz bzw. Rastrand, mit dem ein Fügepartner rastend verbindbar ist, bevorzugt ausgebildet als ein korrespondierend ausgebildeter Rastrand an der Tragschiene, so dass sich die komplementär ausgebildeten Rastränder in Einbaulage rastend und gleichzeitig lösbar hintergreifen.

Ferner ist bei Figur 5 zu erkennen, dass an der Geräteträgerunterseite seitlich neben dem Modul-Kanal 12.1 zur optischen Mitte des Geräteträgers 12 hin geneigte Reflexionsflächen 12.8, 12.9 angeformt sind, welche zur Außenseite des Geräteträgers 12 hin ansteigen, also den Lichtstrom zur optischen Mitte bündeln.

Schließlich ist in Figur 5 ansatzweise der Aufbau des optischen Systems zu erkennen, welches näher in den Figuren 15 und 16 erläutert ist. Dieses Codiersystem umfasst an der Innenseite der Optik 18 mehrere in Längsrichtung zueinander beabstandete paarweise gegenüberliegend stabförmig ausgebildete Distanzhalter 18.4, 18.5, welche an ihren oberen Enden zwei unterschiedlich große Auflager aufweisen können, und zwar in Form eines unteren und breiteren Erstauflagers sowie eines gegenüber diesem unteren Erstlauflager nach oben versetzten und gegenüber dem Erstauflager zudem kleineren Zweitauflagers. Die Distanzhalter mit den oberseitig daran ausgebildeten Auflagern sind paarweise beidseitig von der mittleren Kollimatorlinse 18.2 und in Längsrichtung voneinander beabstandet an der Innenseite der Optik 18 vorgesehen zur Auflage der LED-Module 14, welche am Rand mit den Erst- oder Zweitauflagern korrespondierende Ausnehmungen aufweisen, welche so korrespondierend zu den Auflagern ausgebildet sind, dass diese Ausnehmungen entweder auf den breiteren Erstauflagern aufliegen, womit das LED-Modul 14 näher an der Optik 18 angeordnet ist, oder auf den kleineren Zweitauflagern aufliegen, womit das LED-Modul 14 weiter von der Optik 18 beabstandet ist. Hierzu sind die Ausnehmungen entsprechend positioniert unterschiedlich groß ausgebildet, damit in Einbaulage in einer ersten Ausrichtung die größeren Ausnehmungen auf den Erstauflagern aufliegen und in einer zweiten Ausrichtung, die gegenüber der ersten Ausrichtung z. B. um 180 Grad um eine mittlere Drehachse gedreht ist, mit den kleineren Ausnehmungen auf den Zweitauflagern aufliegen. Somit können durch einfache Drehung der LED-Module um den mittleren Drehpunkt zwei mit derselben Optik zwei unterschiedliche optische Systeme realisiert werden.

Die Figuren 6 und 7 zeigen Basisausführungen von Geräteträgern 20, 22, die lediglich ein im Wesentlichen flächiges und eine Montageebene definierendes, geschlossenes Rahmenelement umfassen, welches eine mittige, längserstreckende Modul-Öffnung 20.1, 22.1 für die Aufnahme des mindestens einen LED-Moduls 14 aufweist.

Bei dem in der Figur 6 dargestellten Geräteträger 20 für ein Verlängerungsmodul wird die mittig ausgebildete, längliche Modul-Öffnung 20.1 zudem durch in Leuchtenlängsrichtung zueinander distanzierte Federbrücken 20.2 überbrückt, welche in Einbaulage oberseitig an dem nicht dargestellten LED-Modul 14 anliegen und dieses somit in der Einbaulage fixieren bzw. nach unten drücken, also in der Modul-Öffnung 22.1 in der optischen Sollposition fixieren.

Figur 7 hingegen zeigt einen Geräteträger 22 ausgebildet als Basismodul mit einer zentralen Modul-Öffnung 22.1 ohne Feder-Brücken.

Die stirnseitigen Enden der Geräteträgers 20, 22 können jeweils über eine Verbindungsbrücke 28 elektrisch miteinander verbunden sein, deren Aufbau besser in der vergrößerten Stirnansicht gemäß Figur 9 ersichtlich ist. Demnach können insbesondere an den angrenzenden kürzeren Stirnenden der Geräteträger paarweise elektrische Kontaktstifte 20.3, 20.4 eingeformt sein, welche aus der Hauptebene des Geräteträgers 20, 22 nach oben ragen. Jeweils vier derartig an den in Einbaulage angrenzenden Stirnenden angrenzende Kontaktstifte 20.3, 20.4 sind über ein in der Figur 9 und der Figur 6 dargestellt aufgesetzte Verbindungsbrücke 28 elektrisch miteinander verbindbar, so dass somit eine Verdrahtung, insbesondere eine Durchgangsverdrahtung zwischen den in Einbaulage stirnseitig angrenzenden Geräteträgermodulen realisiert wird.

Figur 10 zeigt eine alternative Ausführungsform einer alternativ aufgebauten modularen Lichtbandleuchte umfassend zwei stirnseitig angeordnete Endmodule 30, 32 und ein dazwischen angeordnetes, deutlich längeres Verlängerungsmodul 34. Das in der Figur vordere Endmodul 30 umfasst wiederum zur Aufnahme der elektronischen Komponenten einen mittig ausgebildeten Kanal mit einer oberseitig darauf befestigten Trägerplatte mit den elektrischen Leuchtenkomponenten. Anstelle eines Kontaktkamms ist hier ein Kabel 36 für die Primärkontaktierung vorgesehen. Das mittige Verlängerungsmodul 34 umfasst im Gegensatz zu den in den Figuren 6 bis 9 dargestellten Ausführungsformen einen oberseitig geschlossenen Modul-Kanal bzw. eine Brücke zur fixierenden Aufnahme der LED-Module. Auch das in der Figur hintere Endmodul 32 ist mit einem solchen, geschlossenen, mittigen Modul-Kanal ausgebildet, so dass die LED-Module 14 sich auch über die Enden der Geräteträgermodule 30, 32, 34 erstrecken können.

Die Figur 11 verdeutlicht ein Herstellungsbzw. Montageverfahren, wonach die Montage lediglich in einer Montagerichtung erfolgen kann, und zwar von unten nach oben ohne Drehung der Bauteile bzw. Komponenten. Zunächst wird auf einer nicht dargestellten Montageebene die Optik 18 aufgesetzt und sodann auf diese oberseitig in der entsprechenden Ausrichtung ein oder mehrere LED-Module 14, welche also auf den tieferen Erstlauflagern oder um 180 Grad gedreht auf den höheren Zweitauflagern der an der Optik 18 angeformten Distanzhalter 18.4, 18.5 aufsitzen, die jeweils paarweise gegenüberliegend zur optischen Mitte und entlang der Optiklängsachse zueinander beabstandet sind . Sodann wird der hier aus Geräteträgermodulen zusammengesetzte Geräteträger 12 auf die Optik 18 und die LED Module 14 aufgesetzt, wodurch die LED-Module 14, die linear stoßseitig aneinander angrenzend innerhalb des Modul-Kanals 12.1 des Geräteträgers 12 aufgenommen sind in ihrer optischen Sollposition lagefixiert werden. Sodann kann die bereits mit elektrischen Leuchtenkomponenten bestückte Trägerplatte 16 in einen oberseitigen Kanal des Geräteträgers 12 aufgesetzt werden, so dass die Kontaktstifte 16.1, 16.2 aufgenommen sind in den Kontaktführungen 12.6, 12.7 und in Einbaulage unterseitig Eingreifen in die Kontaktklemmen 14.1, 14.2 des LED-Moduls 14. Abschließend werden die einzelnen Leuchtenbauteile/ - komponenten der vollständig aus Kunststoff gefertigten Leuchte durch Ultraschallschweißen in dieser somit definierten Sollposition stoffschlüssig und somit unlösbar miteinander verbunden.

Die Figuren 12-14, welche jeweils isometrische stirnseitige Querschnitte durch die Lichtbandleuchte darstellen, verdeutlichen die Möglichkeiten, die LED-Module 14 unterschiedlich in unterschiedlicher Höhe innerhalb des Modulkanals 12.1 anzuordnen.

Bei der Ausführungsform gemäß Figur 12 ist das LED-Modul 14 direkt innerhalb des Modulkanals 12.1 aufgenommen und liegt oberseitig an den beidseitig ausgebildeten Absätzen innerhalb des Modulkanals 12.1 an.

Die in Figur 13 dargestellte Ausführungsform umfasst hingegen oberhalb des LED-Moduls 14 ein leistungssteigerndes Kühlblech 15, dessen Größe der des LED-Moduls entspricht. Das LED-Modul 14 ist aber um ca. 1 mm im Vergleich zur Ausführungsform gemäß Figur 12 nach unten abgesenkt bzw. tiefer angeordnet.

Figur 14 zeigt hingegen eine Ausführungsform, bei welcher das LED-Modul 14 in einer abgesenkten Position ist und dabei ohne Kühlblech 15 in dem Modulkanal 12.1 aufgenommen ist, was in diesem Fall dadurch erfolgt, dass der Geräteträger 12 mindestens eine, vorzugsweise mehrere Federbrücken gemäß der Darstellung in Figur 6 vorgesehen sind, welche das LED-Modul 14 nach unten an die Optik 18 presst, wobei die mindestens eine Federbrücke 20.2 einen so großen Federweg aufweist, dass das LED-Modul 14 allein bzw. mit dem Kühlblech 15 zwischen Optik 18 und der Federbrücke 20.2 einsetzbar ist. Vorzugsweise sind mehrere Federbrücken in Leuchtenlängsrichtung an dem Geräteträger 12 ausgebildet, wobei diese entweder an dem Geräteträger ausgebildet oder als mit dem Geräteträger verbindbare Bauteile ausgebildet sein können.

## Patentansprüche

1. Langfeldleuchte, insbesondere Lichtbandleuchte (2), ausgebildet zur Befestigung an einer mit einem Bauträger verbundenen Tragschiene zur Aufnahme einer Verdrahtung, die Langfeldleuchte umfassend einen mit der Tragschiene lösbar verbindbaren Geräteträger (12) mit einer Geräteträgeroberseite und einer Geräteträgerunterseite, wobei die Langfeldleuchte ferner mindestens ein LED-Modul (14) zur Erzeugung eines in einer Direktlichtrichtung strahlenden Lichtstroms, eine Optik (18) und einen Treiber mit elektrischen und/oder elektronischen Komponenten umfasst, der zur Umwandlung von Netzstrom in einen für das mindestens eine LED-Modul (14) geeigneten Versorgungsstrom ausgebildet ist, wobei das LED-Modul (14), die Optik (18) und der Treiber an dem Geräteträger angeordnet sind, wobei die Optik (18) in der Direktlichtrichtung vor dem mindestens einen LED-Modul (14) angeordnet und zur Lichtlenkung des Lichtstroms ausgebildet ist, wobei der Geräteträger (12) und die Optik (18) Kunststoff umfassen und an einer Verbindungsstelle stoffschlüssig miteinander verbunden sind, **dadurch gekennzeichnet, dass** der Treiber als gehäuseloser Treiber ausgebildet ist und lediglich eine Trägerplatte (16) für die elektrischen und/oder elektronischen Komponenten umfasst, wobei der Geräteträger (12) ein Gehäuse für den Treiber ausbildet.

2. Langfeldleuchte nach Anspruch 1, **DADURCH GEKENNZEICHNET, DASS** der Geräteträger (12) seinerseits modular aus mehreren Geräteträgermodulen aufgebaut ist.

3. Langfeldleuchte nach Anspruch 2, **DADURCH GEKENNZEICHNET, DASS** der Geräteträger (12) Endmodule (4, 6) umfasst.

4. Langfeldleuchte nach Anspruch 3, **DADURCH GEKENNZEICHNET, DASS** diese mindestens ein Verlängerungsmodul (8) umfasst.

5. Langfeldleuchte nach einem der vorhergehenden Ansprüche, **DADURCH GEKENNZEICHNET, DASS** der Geräteträger (12) mindestens ein angeformtes Befestigungsmittel umfasst.

6. Langfeldleuchte nach Anspruch 5, **DADURCH GEKENNZEICHNET, DASS** das Befestigungsmittel mindestens eine Feder umfasst.

7. Langfeldleuchte nach Anspruch 6, **DADURCH GEKENNZEICHNET, DASS** die mindestens eine Feder angeformt ist.

8. Langfeldleuchte nach Anspruch 5 bis 7, **DADURCH GEKENNZEICHNET, DASS** das Befestigungsmittel mindestens eine Rastleiste umfasst.

9. Langfeldleuchte nach einem der vorhergehenden Ansprüche, **DADURCH GEKENNZEICHNET, DASS** der Geräteträger (12) eine Versteifungsstruktur umfasst.

10. Langfeldleuchte nach Anspruch 9, **DADURCH GEKENNZEICHNET, DASS** die Versteifungsstruktur als Versteifungsrahmen ausgebildet ist.

## Claims

1. Elongated lighting device, in particular strip lighting device (2), designed for attachment to a support rail connected to a building support beam for accommodating wiring, the elongated lighting device comprising a device carrier (12) that can be releasably connected to the support rail and has a device carrier upper side and a device carrier underside, wherein the elongated lighting device further comprises at least one LED module (14) for generating a luminous flux that shines in a direct light direction, an optical system (18) and a driver that comprises electrical and/or electronical components and is designed for the conversion of mains power into a supply current suitable for the at least one LED module (14), wherein the LED module (14), the optical system (18) and the driver are arranged on the device carrier, wherein the optical system (18) is arranged in the direct light direction upstream of the at least one LED module (14) and designed for light control of the luminous flux, wherein the device carrier (12) and the optical system (18) comprise plastics and are materially connected to each other at a connection point, **CHARACTERIZED IN THAT** the driver is configured as a bare driver and merely comprises a mounting plate (16) for the electrical and/or electronic components, wherein the device carrier (12) forms a housing for the driver.

2. Elongated lighting device according to claim 1, **CHARACTERIZED IN THAT** the device carrier (12) itself is modularly constructed from several device carrier modules.

3. Elongated lighting device according to claim 2, **CHARACTERIZED IN THAT** the device carrier (12) comprises terminal modules (4, 6).

4. Elongated lighting device according to claim 3, **CHARACTERIZED IN THAT** the it comprises at least one extension module (8).

5. Elongated lighting device according to any of the preceding claims, **CHARACTERIZED IN THAT** the device carrier (12) comprises at least one fixing means molded onto it.

6. Elongated lighting device according to claim 5, **CHARACTERIZED IN THAT** the fixing means comprises at least one spring.

7. Elongated lighting device according to claim 6, **CHARACTERIZED IN THAT** the at least one spring is molded onto it.

8. Elongated lighting device according to claims 5 to 7, **CHARACTERIZED IN THAT** the fixing means comprises at least one catch strip.

9. Elongated lighting device according to any of the preceding claims, **CHARACTERIZED IN THAT** the device carrier (12) comprises a bracing structure.

10. Elongated lighting device according to claim 9, **CHARACTERIZED IN THAT** the bracing structure is designed as a bracing frame.

## Revendications

1. Luminaire à long champ, en particulier lampe à bande lumineuse (2), conçu pour être fixé à un rail de support relié à une poutre de support de bâtiment pour loger le câblage, le luminaire à long champ comprenant un support de dispositif (12) qui peut être relié de manière amovible au rail de support et qui présente une face supérieure et une face inférieure, le luminaire à long champ comprenant en outre au moins un module LED (14) pour générer un flux lumineux qui brille dans une direction lumière directe, un système optique (18) et un pilote qui comprend des composants électriques et/ou électroniques et est conçu pour la conversion du courant secteur en un courant d'alimentation adapté à l'au moins un module LED (14), dans lequel le module LED (14), le système optique (18) et le pilote sont disposés sur le support de dispositif, le système optique (18) étant disposé en amont de l'au moins un module LED (14) dans la direction de lumière directe et étant conçu pour l'orientation de lumière du flux lumineux, le support de dispositif (12) et le système optique (18) comprenant des matières plastiques et étant reliés l'un à l'autre au niveau d'un point de connexion, **CARACTÉRISÉ EN CE QUE** le pilote est configuré comme un pilote nu et comprend uniquement une plaque de montage (16) pour les composants électriques et/ou électroniques, le support de dispositif (12) formant un boîtier pour le pilote.

2. Luminaire à long champ selon la revendication 1, **CARACTÉRISÉ EN CE QUE** le support de dispositif (12) lui-même est construit de manière modulaire à partir de plusieurs modules de support de dispositif.

3. Luminaire à long champ selon la revendication 2, **CARACTÉRISÉ EN CE QUE** le support de dispositif (12) comprend des modules de bornes (4, 6).

4. Luminaire à long champ selon la revendication 3, **CARACTÉRISÉ EN CE QU'**il comprend au moins un module d'extrémité (8).

5. Luminaire à long champ selon l'une quelconque des revendications précédentes, **CARACTÉRISÉ EN CE QUE** le support de dispositif (12) comprend au moins un moyen de fixation moulé sur celui-ci.

6. Luminaire à long champ selon la revendication 5, **CARACTÉRISÉ EN CE QUE** le moyen de fixation comprend au moins un ressort.

7. Luminaire à long champ selon la revendication 6, **CARACTÉRISÉ EN CE QUE** ledit au moins un ressort est moulé sur celui-ci.

8. Luminaire à long champ selon les revendications 5 à 7, **CARACTÉRISÉ EN CE QUE** le moyen de fixation comprend au moins une bande d'accrochage.

9. Luminaire à long champ selon l'une quelconque des revendications précédentes, **CARACTÉRISÉ EN CE QUE** le support de dispositif (12) comprend une structure de renfort.

10. Luminaire à long champ selon la revendication 9, **CARACTÉRISÉ EN CE QUE** la structure de renfort est conçue comme un cadre de renfort.
